# EUROPÄISCHE PATENTSCHRIFT

(11) **EP 0 761 935 B1**
(45) Veröffentlichungstag und Bekanntmachung des Hinweises auf die Patenterteilung: **23.01.2002**
(21) Anmeldenummer: 96110558.2
(22) Anmeldetag: 29.06.1996
(51) Int. Cl.: F01L 13/00

(54) **Variabler Ventiltrieb, insbesondere für Brennkraftmaschinen**
Variable valve driving gear, particularly for internal combustion engines
Entraînement de soupape variable, en particulier pour moteurs à combustion interne

(30) Priorität: 01.09.1995 DE 19532334
(43) Veröffentlichungstag der Anmeldung: 12.03.1997
(73) Patentinhaber: Bayerische Motoren Werke Aktiengesellschaft, 80788 München (DE)
(72) Erfinder: Fischer, Gert, 82340 Feldafing (DE)

(56) Entgegenhaltungen:
- EP-A- 0 717 174
- WO-A-95/09298
- DE-A- 4 220 816
- GB-A- 2 100 344

## Beschreibung

Die Erfindung gent gemaß dem Oberbegriff des Patentanspruches 1 von der DE-A 42 20 816 aus.

Bei diesem bekannten Ventiltrieb wird zur Änderung der Ventilsteuerzeit und des Ventilhubverlaufes das Übersetzungsverhaltnis des jeweiligen Ventilhebels durch eine gesteuerte Verlagerung der Rolle in Ventilhebel-Längsnchtung geändert. Bei einem üblichen Ventilhub von ca. 3 bis 10 mm sind jedoch mit der bekannten Venolhubanderung keine Minimalhube von ca. 2 mm für ein Einlaßventil zur effektiven Homogenisierung des Kraftstoff-Luft-Gemisches zu erreichen.

Der Erfindung liegt die Aufgabe zugrunde, einen gattungsgemäß gestalteten Ventiltrieb derart weiterzubilden, daß ein üblicher Ventilhub stufenlos bis auf vorbestimmt geringe Hubwerte reduziert werden kann.

Diese Aufgabe ist mit dem Patentanspruch 1 gelöst. Der Kern der Erfindung ist, daß die Rolle im ventilhebelachsnahen Positionsbereich mittels des in eine vorbestimmte Anordnung gesteuerten Verstellhebels keine hubmindernd wirksame Relativbewegung zum Ventilhebel ausführt, während die Rolle im ventilhebelachsfernen Positionsbereich mittels des in eine andere Anordnung gesteuerten Verstellhebels durch dessen Schwenkbewegung eine hubreduzierende Relativbewegung gegenüber Ventilhebel und Steuernocken ausführt. Der Vorteil der Erfindung ist eine stufenlose Hubverstellung über einen Bereich von z.B. 10 mm bis herab zu etwa 2 mm Ventilhub.

Da die erfindungsgemäße Hubverstellung kinematisch mit einer Änderung der Nockenspreizung einhergeht, ergibt sich als weiterer wesentlicher Vorteil eine weit vor dem Kolben-OT mogliche Öffnung eines auf Minimalhub gesteuerten Einlaßventiles. In Verbindung mit einem z.B. in üblicher Weise gesteuerten Einlaßventil ist in einem mehrventiligen Brennraum mit einem erfindungsgemäß gesteuerten Einlaßventil eine effektive Homogenisierung des angesaugten Kraftstoff-Luft-Gemisches einerseits bei einer hohen Gasdynamik andererseits erzielt. Ferner lassen sich mit der Wahl der Lage des Krümmungsmittelpunktes auf einer anderen Achse Spreizungs- und Hubvariation in ihrer gegenseitigen Zuordnung frei wählen.

Ein vorteilhaft geringer Platzbedarf bzw. Raumbedarf ist in weiterer Ausgestaltung dadurch erreicht, daß - in Draufsicht gesehen - zwischen der Nockenwellen-Drehachse und einer Ventilhebelachse eine zu diesen achsparallele Antriebswelle der Verstellvorrichtung vorgesehen ist, die das Drehgelenk über den Steuerhebel langs einer Kreisbogen-Bahn zwischen einer Endstellung oberhalb der Nockenwelle und einer Endstellung unterhalb der Nockenwelle gesteuert verlagert.

Mit der Endstellung des Drehgelenkes oberhalb der Nockenwelle ist auf einfache Weise durch die damit erfindungsgemäß festgelegte Schwenkrichtung des Verstellhebels eine hubmindernde Relativbewegung der Rolle gegenüber dem jeweiligen Ventilhebel im wesentlichen unterbunden. Mit der erfindungsgemäßen Endstellung des Drehgelenkes unterhalb der Nockenwelle bewirkt der verschwenkbare Verstellhebel eine hubreduzierende Relativbewegung der Rolle gegenüber Ventilhebel und Steuernocken durch Verlagerung der Rolle in Richtung freies Ventilhebelende.

Aus kinematischen Gründen ist die Rollen-Führung im/am Ventilhebel zur Drehachse der Nockenwelle konzentrisch gestaltet, wobei zur weiteren Hubreduzierung die Rollen-Führung zum freien Ventilhebelende hin in eine Gerade und/oder in einen entgegengesetzt gekrümmten Bogen übergeht.

Eine baulich einfache und stabile Ausgestaltung eines Teiles der Verstellvorrichtung ist weiter dadurch erreicht, daß die Antriebswelle der Verstellvorrichtung zwischen gleichartigen Hubventilen maschinenseitig gelagert angeordnet ist, und beiderseits dieser Lagerung mit jeweils einem Steuerhebel in drehfester Verbindung steht, wobei die Steuerhebel an einem gemeinsamen Bolzen die beiden Drehgelenke für die Verstellhebel aufweisen.

Eine vorteilhaft sichere Führung der jeweiligen Rolle ist in weiterer Ausgestaltung dadurch erreicht. daß den beiden Steuerhebeln jeweils ein U-förmig gestalteter Verstellhebel zugeordnet ist, wobei jeder Verstellhebel zwischen den freien Endbereichen seiner bogenförmig der Nockenwelle angepaßten Schenkel die jeweilige Rolle drehbeweglich gelagert aufweist.

Die Erfindung findet bevorzugt Anwendung bei einem Ventiltrieb mit als Kipphebel gestalteten Ventilhebeln, wobei die Kipphebel über hydraulische Ventilspielausgleichselemente mit dem jeweiligen Hubventil in Antriebsverbindung stehen. Das vorteilhafterweise bei einem Kipphebel in üblicher Anordnung beizubehaltende Spielausgleichselement dient hierbei ferner dem Ausgleich in den Rollen-Führungen.

Der erfindungsgemäß variabel gestaltete Ventiltrieb ist vorteilhaft anwendbar bei zwei gleichartigen, als Einlaßventile dienenden Hubventilen für zwei benachbarte Zylinder einer Brennkraftmaschine. Dies ergibt in weiterer Ausgestaltung die Möglichkeit, jeden Zylinder zusätzlich mit einem in üblicher Weise gesteuerten Einlaßventil auszurüsten. Während das erfindungsgemäß auf Minimalhub gesteuerte erste Einlaßventil der Gemischhomogenisierung und/oder einer internen Abgasrückführung dient, eignet sich das demgegenüber später und bis zum vollen Hub öffnende zweite Einlaßventil der gewünschten Füllung des Brennraumes. Bei Zuführung lediglich von Luft über das zweite Einlaßventil kann der erfindungsgemäße Ventiltrieb vorteilhaft für einen Magerbetrieb einer Brennkraftmaschine Anwendung finden.

Da der vorbeschriebene Mechanismus des erfindungsgemäßen variablen Ventiltriebes parallel zum Hauptkraftschluß über Nockenwelle, Rolle, Ventilhebel und federbelasteten Hubventil geschaltet ist, sind die im Steuer- und Verstellhebel wirksamen Kräfte relativ gering, so daß für die Verstellvorrichtung ein relativ leistungsschwacher Antriebsmotor genügt.

Die Erfindung ist anhand eines bevorzugten Ausführungsbeispiels beschrieben. Es zeigt
- Figur 1: einen in teilweise Explosionsdarstellung gezeigten variablen Ventiltrieb für zwei Hubventile,
- Figur 2: eine im ventilhebelachsnahen Positionsbereich durch die erfindungsgemäße Verstellvorrichtung zwischen Steuernocken und Kipphebel für einen Maximalhub geführte Rolle und
- Figur 3: die in einem ventilhebelachsfernen Positionsbereich durch die Verstellvorrichtung gehaltene Rolle für einen Minimalhub.

Für eine nicht gezeigte Brennkraftmaschine ist ein variabler Ventiltrieb 1 dargestellt, bei dem ein Steuernocken 2 einer Nockenwelle 3 über eine zwischengeschaltete Rolle 4 auf einen um eine Achse 5 beweglichen Kipphebel 6 zur Betätigung eines als Einlaßventil 7 dienenden Hubventils einwirkt. Die Rolle 4 ist längs einer Führung 8 am Ventilhebel bzw. Kipphebel 6 mittels eines schwenkbeweglichen Verstellhebels 9 einer maschinenseitig angeordneten Verstellvorrichtung 10 zwischen einem ventilhebelachsnahen Positionsbereich 11 und einem ventilhebelachsfernen Positionsbereich 12 gesteuert verlagerbar.

Zur Erzielung einer stufenlosen Verstellung des Hubes eines Einlaßventiles 7 von einem üblichen Hubbereich von ca. 8 bis 10 mm auf einen minimalen Hubbereich von ca. 2 bis 1 mm ist erfindungsgemäß das mit der Verstellvorrichtung 10 gemeinsame Drehgelenk 13 des Verstellhebels 9 mittels der Verstellvorrichtung 10 längs einer Bahn 14 in einer im wesentlichen zur Nokkenwelle 3 senkrechten Ebene derart gesteuert verlagerbar, daß der Verstellhebel 9 die Rolle 4 im ventilhebelachsnahen Positionsbereich 11 zwischen Steuernocken 2 und Kipphebel 6 in Richtung maximale Nockenerhebung schwenkend führt und daß der Verstellhebel 9 die Rolle 4 im ventilhebelachsfernen Positionsbereich 12 längs der Führung 8 am Kipphebel 6 quer zur Nockenerhebung schwenkend führt.

Zur Erzielung einer kinematisch einfachen Verstellungvorrichtung 10 ist die Verlagerungs-Bahn 14 des Drehgelenkes 13 kreisbogenförmig, wobei der Kreismittelpunkt der Bahn 14 auf einer zwischen der Ventilhebelachse 5 und der Nockenwellen-Drehachse 15 - in Stirnansicht des Ventiltriebes 1 gesehen - auf einer vorgesehenen Parallelen 16 liegt. In Draufsicht gesehen ist mit dieser Parallelen 16 zwischen der Drehachse 15 der Nockenwelle 3 und der Ventilhebelachse 5 eine fluchtende Antriebswelle 17 der Verstellvorrichtung 10 vorgesehen. Die Antriebswelle 17 dient dem Antrieb von die Nockenwelle 3 teilumgreifend gestalteten Steuerhebeln 18 mit in den freien Endbereichen angeordneten Drehgelenken 13 für die Verstellhebel 9. Mit der Antriebswelle 17 sind die Drehgelenke 13 über die Steuerhebel 18 längs einer Kreisbogen-Bahn 14 zwischen einer Endstellung oberhalb der Nockenwelle 3-Figur 2 - und einer Endstellung unterhalb der Nockenwelle 3 - Figur 3 - gesteuert verlagert zur Erzielung einer Hubveränderung gegen Minimalwerte.

Aus kinematischen Gründen ist die Rollen-Führung 8 am Kipphebel 6 zur Drehachse 15 der Nockenwelle 3 konzentrisch gestaltet, wobei diese zur weiteren Hubabsenkung zum freien Ventilhebelende hin in eine Gerade und/oder in einen entgegengesetzt gekrümmten Bogen übergehen kann.

Wie aus Figur 1 hervorgeht, ist die Antriebswelle 17 der Verstellvorrichtung 10 zwischen zwei gleichartigen Hubventilen 7 maschinenseitig gelagert angeordnet und steht beiderseits dieser Lagerung mit Steuerhebeln 18 in drehfester Verbindung, wobei die Steuerhebel 18 an einem gemeinsamen Bolzen 19 die beiden Drehgelenke 13 für die Verstellhebel 9 aufweisen. Weiter zeigt diese Figur 1, daß den Steuerhebeln 18 U-förmig gestaltete Verstellhebel 9 zugeordnet sind, wobei jeder Verstellhebel 9 zwischen den freien Endbereichen seiner die Nockenwelle 3 bogenförmig teilumfassend gestalteten Schenkel 20 die jeweilige Rolle 4 drehbeweglich gelagert aufweist.

Wie aus den Figuren 1 mit 3 hervorgeht, wirkt die Rolle 4 mit ihrem Außenring 21 mit dem jeweiligen Steuernocken 2 der Nockenwelle 3 zusammen, während sie mit den Führungen 8 des jeweiligen Kipphebels 6 über ihre Zapfenabschnitte 22 in roll- oder gleitbeweglicher Verbindung steht. Mit abgesetzten Endzapfen 23 ist jede Rolle 4 im jeweiligen Verstellhebel 9 in dessen Schenke 20 gesichert angeordnet.

Die an den Verstellhebeln 9 angeordneten Rollen 4 wirken mit Kipphebel 6 zusammen, die über vorzugsweise hydraulische Ventilspielausgleichselemente 24 mit dem jeweiligen Hubventil 7 in Antriebsverbindung stehen.

Eine nicht gezeigte Rückstellfeder für jedes Hubventil 7 bewirkt über den jeweiligen Kipphebel 6 die Anlage der Rolle 4 am Steuernocken 2. Zur sicheren Anlage der Rolle 4 am Steuernocken 2 insbesondere im ventilhebelachsfernen Positionsbereich 12 ist ein diese Anlage unterstützendes, am Verstellhebel 9 entsprechend angreifendes Federelement vorgesehen. Dieses vorzugsweise als Schenkelfeder 25 zwischen Verstellhebel 9 und Steuerhebel 18 vorgesehene Federelement kann auf einen betragsmäßigen Anteil der oben genannten Rückstellfeder ausgelegt sein, deren Auslegung um diesen Betrag vermindert ist bzw. sein kann.

Der erfindungsgemäß variabel gestaltete Ventiltrieb 1 ist vorteilhaft anwendbar bei zwei gleichartigen, als Einlaßventile dienenden Hubventilen 7 für zwei benachbarte, nicht gezeigte Zylinder einer Brennkraftmaschine. Dies ergibt in weiterer Ausgestaltung die Möglichkeit, jeden mit einem erfindungsgemäß hubvariablen Einlaßventil 7 ausgerüsteten Zylinder zusätzlich ein in üblicher Weise gesteuertes Einlaßventil zuzuordnen.

## Patentansprüche

1. Variabler Ventiltrieb, insbesondere für Brennkraftmaschinen,
- bei dem ein Steuemocken (2) einer Nockenwelle (3) über eine zwischengeschaltete Rolle (4) auf einen um eine Achse (5) beweglichen Ventilhebel (6) zur Betätigung eines Hubventiles (7) einwirkt, wobei
- die Rolle (4) längs einer zumindest abschnittsweise zur Drehachse der Nockenwelle (3) konzentrisch gestalteten Führung (8) im/am Ventilhebel (6) mittels eines schwenkbeweglichen Verstellhebels (9) einer um eine maschinenfeste Achse (16) beweglich angeordneten Verstellvorrichtung (10) zwischen einem ventilhebelachsnahen und einem ventilhebelachsfemen Positionsbereich (11, 12) gesteuert verlagerbar ist,
**dadurch gekennzeichnet,**
- **daß** die maschinenfeste Achse (16) der Verstellvorrichtung (10) - in Draufsicht gesehen - zwischen der Drehachse (15) der Nockenwelle (3) und der Ventilhebelachse (5) zu diesen achsparallel angeordnet ist mit einer koaxial angeordneten Antriebswelle (17) zum schwenkbeweglichen Antrieb eines Steuerhebels (18) mit einem im achsfernen, freien Endbereich angeordneten Drehgelenk (13) zur schwenkbeweglichen Führung des die Rolle (4) tragenden Verstellhebels (9), wobei
- über eine bogenförmig gestaltete Verlagerungs-Bahn (14) des Drehgelenkes (13) mit nockenwellenseitig vorgesehenen Krümmungsmittelpunkten von Bahnabschnitten die Rolle (4) über den Verstellhebel (9) derart zwischen Steuemocken (2) und Ventilhebel (6) geführt ist, daß
- die Rolle (4) im ventilhebelachsnahen Positionsbereich (11) längs der zur Nockenwelle (3) konzentrischen Führung (8) des Ventilhebels (6) in Richtung maximale Nockenerhebung des Steuemockens (2) positionierbar ist, und
- **daß** die Rolle (4) im ventilhebelachsfernen Positionsbereich (12) längs einer im Bereich des führungsseitig freien Endabschnittes des Ventilhebels (6) ausgebildeten Führung (8) mit einer Geraden und/oder einem entgegengesetzt gekrümmten Bogen (8') in Richtung minimaler Nockenerhebung positionierbar ist.

2. Ventiltrieb nach Anspruch 1, **dadurch gekennzeichnet,**
- **daß** die Verlagerungs-Bahn (14) kreisbogenförmig ist mit einem Kreismittelpunkt der
- auf der Ventilhebelachse (5) oder der Nockenwellen-Drehachse(15) oder auf einer Parallelen (16) zu diesen Achsen (5, 15) liegt.

3. Ventiltrieb nach Anspruch 1 und 2, **dadurch gekennzeichnet,**
- **daß** das Drehgelenk (13) über den Steuerhebel (18) längs der Kreisbogen-Bahn (14) zwischen einer Endstellung oberhalb der Nockenwelle (3) und einer Endstellung unterhalb der Nockenwelle (3) gesteuert verlagert ist.

4. Ventiltrieb nach Ansprüch 3, **dadurch gekennzeichnet,**
- **daß** die Antriebswelle (17) der Verstellvorrichtung (10) zwischen zwei gleichartigen Hubventilen (7) maschinenseitig gelagert angeordnet ist, und
- beiderseits dieser Lagerung mit jeweils einem Steuerhebel (18) in drehfester Verbindung steht, wobei
- die Steuerhebel (18) an einem gemeinsamen Bolzen (19) die beiden Drehgelenke (13) für die Verstellhebel (9) aufweisen.

5. Ventiltrieb nach Ansprüch 4, **dadurch gekennzeichnet,**
- **daß** den beiden Steuerhebeln (18) jeweils ein U-förmig gestalteter Verstellhebel (9) zugeordnet ist, wobei
- jeder Verstellhebel (9) zwischen freien Endbereichen bogenförmig gestalteter Schenkel (20) die jeweilige Rolle (4) drehbeweglich gelagert aufweist.

6. Ventiltrieb nach Ansprüch 5, **dadurch gekennzeichnet,**
- **daß** die an den Verstellhebeln (9) angeordneten Rollen (4) mit als Kipphebel (6) gestalteten Ventilhebeln zusammenwirken, wobei
- die Kipphebel (6) über hydraulische Ventilspielausgleichselemente (24) mit dem jeweiligen Hubventil (7) in Antriebsverbindung stehen.

7. Ventiltrieb nach Ansprüch 6, **dadurch gekennzeichnet, daß** die zwei gleichartigen Hubventile (7) als Einlaßventile für zwei benachbarte Zylinder einer Brennkraftmaschine dienen.

8. Ventiltrieb nach Ansprüch 7, **dadurch gekennzeichnet, daß** je Zylinder einer Brennkraftmaschine ein üblich gesteuertes und ein mittels der Verstellvorrichtung (10) zusätzlich steuerbares Einlaßventil (7) vorgesehen ist.

9. Ventiltrieb nach einem oder mehreren der Ansprüche 4 bis 8, **dadurch gekennzeichnet, daß** am Verstellhebel (9) zumindest in der Stellung der Rolle (4) im ventilhebelachsferner Positionsbereich (12) ein die Anlage der Rolle (4) am Steuemocken (2) sicherndes Federelement (Schenkelfeder 25) angreifend angeordnet ist.

10. Ventiltrieb nach Anspruch 9, **dadurch gekennzeichnet, daß** das Federelement eine den Verstellhebel (9) in Richtung des Steuerhebels (18) antreibende Schenkelfeder (25) ist.

11. Ventiltrieb nach Anspruch 9 und 10, **dadurch gekennzeichnet,**
- **daß** die Schenkelfeder (25) entsprechend einem betragsmäßigen Anteil einer Rückstellfeder des Hubventils (7) ausgelegt ist, wobei
- die Rückstellfeder um diesen Betrag reduziert ausgelegt sein kann.

## Claims

1. A variable valve drive, especially for internal combustion engines,
- wherein a control cam (2) on a camshaft (3) acts via an interposed roller (4) on a valve lever (6) movable around an axis (5) in order to actuate a gate valve (7), wherein
- the roller (4) is movable in controlled manner along a guide (8), at least portions of which are concentric with the axis of rotation of the camshaft (3), pivotably on the valve lever (6) by a pivotable adjusting lever (9) on an adjusting device (10) disposed so as to be movable around an axis or shaft (16) fixed to the engine, between a position range (11) near the valve-lever axis and a position range (12) far from the valve-lever axis,
**characterised in that**
- the fixed axis (16) of the adjusting device (10), as seen in plan view, is disposed between and parallel to the axis of rotation (15) of the camshaft (3) and the valve lever axis (5) with a coaxially disposed drive shaft (17) for pivotably driving a control lever (18) via a swivel joint (13) disposed in the free end region remote from the axis, in order pivotably to guide the adjusting lever (9) bearing the roller (4), wherein
- the roller (4) is so guided between the control cam (2) and the valve lever (6) by the adjusting lever (9) over an arcuate displacement path (14) of the swivel joint (13) with centres of curvature of path portions provided on the camshaft side, that
- the roller (4), when in the position range (11) near the valve lever axis, can be positioned along the guide (8) of the valve lever (6) concentric with the camshaft (3) in the direction of maximum elevation of the control cam (2), and
- the roller (4), when in the position range (12) remote from the valve lever axis, can be positioned along a guide (8) formed in the region of the free end portion of the valve lever (6) on the guide side, with a straight part and/or an opposite curve (8') in the direction of minimum cam elevation.

2. A valve drive according to claim 1, **characterised in that**
- the displacement path (14) is circular with a centre of curvature which
- lies on the valve lever axis (5) or on the camshaft axis (15) or on a line (16) parallel to the said axes (5, 15).

3. A valve drive according to claims 1 and 2, **characterised in that**
- the swivel joint (13) is movable in controlled manner by the control lever (18) along the circular path (14) between an end position above the camshaft (3) and an end position below the camshaft (3).

4. A valve drive according to claim 3, **characterised in that**
- the drive shaft (17) of the adjusting device (10) is disposed mounted on the engine side between two similar gate valves (7), and
- is co-rotatably connected to a control lever (18) on each side of the said mounting, wherein
- the control levers (18) comprise the two swivel joints (13) for the adjusting lever (9) on a common pin (19).

5. A valve drive according to claim 4, **characterised in that**
- each control lever (18) is associated with a U-shaped adjusting lever (9), wherein
- each adjusting lever (9) comprises the respective roller (4) co-rotatably mounted between the free end regions of arcuate arms (20).

6. A valve drive according to claim 5, **characterised in that**
- the rollers (4) disposed on the adjusting levers (6) operate with valve levers in the form of rocking levers (6), wherein
- the rocking levers (6) are connected for drive purposes via hydraulic valve clearance compensating elements (24) to the respective gate valves (7).

7. A valve drive according to claim 6, **characterised in that** the two similar gate valves (7) serve as intake valves for two neighbouring cylinders of an internal combustion engine.

8. A valve drive according to claim 7, **characterised in that** each cylinder of an engine has a conventionally controlled intake valve and an intake valve (7) additionally controllable by the adjusting device (10).

9. A valve drive according to one or more of claims 4 to 8, **characterised in that** a spring element (leg spring 25) securing the roller (4) in position on the control cam (2) is disposed on and engages the adjusting lever (9) at least when the roller (4) is in the position range (12) remote from the valve lever axis.

10. A valve drive according to claim 9, **characterised in that** the spring element is a leg spring (25) which drives the adjusting lever (9) in the direction of the control lever (18).

11. A valve drive according to claim 9 and 10, **characterised in that**
- the leg spring (25) is designed in accordance with a quantitative part of a return spring on the gate valve (7), wherein
- the return spring can be given a design reduced by the said quantity.

## Revendications

1. Entraînement variable de soupapes notamment pour un moteur à combustion interne selon lequel
- une came de commande (2) d'un arbre à cames (3) agit par l'intermédiaire d'un galet (4) sur un levier de soupape (6) mobile autour d'un axe (5) pour actionner une soupape de translation (7),
- le galet (4) est mobile de manière commandée le long d'une surface de guidage (8) concentrique au moins par segments à l'axe de rotation de l'arbre à cames (3), sur ou dans le culbuteur (6) à l'aide d'un levier de réglage (6) basculant d'un dispositif de réglage (10) monté mobile sur un axe (16) solidaire du moteur, entre une plage de positions proche de l'axe de la soupape et une plage de positions éloignée de l'axe de soupape (11, 12),
**caractérisé en ce que**
- l'axe (16) solidaire du moteur du dispositif de réglage (10) (en vue de dessus) se situe entre l'axe de rotation (15) de l'arbre à cames (3) et l'axe (5) des culbuteurs en étant parallèle à ceux-ci, et coaxialement à cet axe (16) un arbre d'entraînement (17) entraîne de manière basculante un levier de commande (18) dont la zone d'extrémité libre, éloignée de l'axe est munie d'une articulation de rotation (13) pour guider de manière basculante le levier de réglage (9) portant le galet (4),
- sur un chemin de déplacement (14) de forme courbe de l'articulation (13) avec des centres de courbure de segments de trajectoire du côté de l'arbre à cames, le galet (4) est guidé par le levier de réglage (9) entre la came de commande (2) et le culbuteur (6) de façon que
- le galet (4) soit positionné dans la zone des positions (11) proche de l'axe de culbuteur le long de la surface de guidage (8) concentrique à l'arbre à cames (3) sur le culbuteur (6), en direction du bossage maximum de la came de commande (2), et
- le galet (4) est positionné dans la zone des positions (12) éloignée de l'axe de soupape, le long d'une surface de guidage (8) réalisée dans la zone du segment d'extrémité libre du côté du guidage du culbuteur (6), avec une droite et/ou un arc (8') de courbure opposée, en direction du bossage de came minimum.

2. Entraînement de soupapes selon la revendication 1,
**caractérisé en ce que**
- le chemin de déplacement (14) est en forme d'arc de cercle dont le centre,
- se situe sur l'axe (5) du culbuteur ou sur l'axe de rotation (15) de l'arbre à cames ou sur une parallèle (16) à ses axes (5, 15).

3. Entraînement de soupapes selon les revendications 1 et 2,
**caractérisé en ce que**
l'articulation de rotation (13) est déplacée de manière commandée par le levier de commande (18) le long de la trajectoire en arc de cercle (14) entre une position de fin de course au-dessus de l'arbre à cames (3) et une position de fin de course en dessous de l'arbre à cames (3).

4. Entraînement de soupapes selon la revendication 3,
**caractérisé en ce que**
- l'arbre d'entraînement (17) du dispositif de réglage (10) est monté du côté du moteur entre deux soupapes coulissantes (7) de même type et
- des deux côtés de ce montage il est relié solidairement en rotation à un levier de commande (18),
- les leviers de commande (18) comprenant sur un goujon (19) commun les deux articulations de rotation (13) du levier de réglage (9).

5. Entraînement de soupapes selon la revendication 4,
**caractérisé en ce qu'**
- un levier de réglage (9) en forme de U est associé aux deux leviers de commande (18),
- chaque levier de réglage (9) portant à rotation un galet (4) respectif entre les zones d'extrémité de branches (20) courbes.

6. Entraînement de soupapes selon la revendication 5,
**caractérisé en ce que**
- les galets prévus sur les leviers de réglage (9) coopèrent avec des culbuteurs (6),
- les culbuteurs (6) étant reliés par des compensateurs hydrauliques de soupapes (24) à la soupape (7) respective.

7. Entraînement de soupapes selon la revendication 6,
**caractérisé en ce que**
les deux soupapes (7) de même type servent de soupapes d'admission pour deux cylindres voisins d'un moteur à combustion interne.

8. Entraînement de soupapes selon la revendication 7,
**caractérisé en ce que**
pour chaque cylindre d'un moteur à combustion interne on a une soupape d'admission commandée de manière usuelle et une soupape d'admission (7) commandée en plus à l'aide du dispositif de réglage (10).

9. Entraînement de soupapes selon l'une quelconque des revendications 4 à 8,
**caractérisé en ce que**
pour le galet (4) qui se trouve dans la position correspondant à la zone des positions (12) proche de l'axe de soupape, le levier de réglage (9) comporte un élément de ressort (ressort à branches 25) assurant l'appui du galet (4) contre la came de commande (2).

10. Entraînement de soupapes selon la revendication 9,
**caractérisé en ce que**
l'élément de ressort est un ressort à branches (25) entraînant le levier de réglage (9) en direction du levier de commande (18).

11. Entraînement de soupapes selon les revendications 9 et 10,
**caractérisé en ce que**
- le ressort à branches (25) est conçu comme partie prenante d'un ressort de rappel de la soupape (7), et
- le ressort de rappel est conçu avec une force réduite d'autant.
